# EUROPÄISCHE PATENTSCHRIFT

(11) **EP 0 673 616 B1**
(45) Veröffentlichungstag und Bekanntmachung des Hinweises auf die Patenterteilung: **15.07.1998**
(21) Anmeldenummer: 95103531.0
(22) Anmeldetag: 11.03.1995
(51) Int. Cl.: A47K 3/16

(54) **Montagerahmen**
Mounting frame
Châssis de montage

(30) Priorität: 23.03.1994 DE 9404956 U
(43) Veröffentlichungstag der Anmeldung: 27.09.1995
(73) Patentinhaber: ALTURA LEIDEN HOLDING B.V., NL-6221 BL Maastricht (NL)
(72) Erfinder:
(74) Vertreter: Schmitt, Meinrad, Dipl.-Ing.

(56) Entgegenhaltungen:
- DE-A- 3 302 042
- DE-A- 3 612 056
- DE-U- 9 204 501
- DE-U- 9 317 010
- FR-A- 2 247 185

## Beschreibung

Die Erfindung bezieht sich auf einen Montagerahmen für eine Wanne gemäß den im Oberbegriff des Patentanspruchs 1 angegebenen Merkmalen.

Aus der DE-A- 40 10 944 ist ein derartiger Montagerahmen bekannt, welcher Befestigungsmittel für wenigstens ein Verkleidungselement enthält. Der Montagerahmen dient ferner zur Abstützung einer Whirlpool-Wanne, an welcher nach der Montage außen das als Platte oder Schürzenverkleidung ausgebildete Verkleidungselement befestigt wird. Der Montagerahmen ist auf die jeweilige Wanne abgestimmt. Änderungen der Wanne oder gar der Einsatz bei einer anderen Wanne erfordert nicht unerhebliche Änderungen des Montagerahmens. Für unterschiedliche Wannentypen oder Wannengrößen sind entsprechend unterschiedlich ausgebildete Montagerahmen erforderlich, wodurch ein hoher Fertigungs- und Lagerhaltungsaufwand bedingt ist.

Ferner ist aus der DE-U-92 04 501 eine Verkleidung für sanitäre Becken, insbesondere für Bade- und Brausewannen, mit einem Gestell bekannt, welches einen Rahmen mit vertikalen und horizontalen Trägern aufweist. An dem Rahmen ist wenigstens ein vertikales Verkleidungselement lösbar angeordnet. Die vertikalen Träger sind mit den horizontalen Trägern über lösbare Verbindungsmittel verstellbar miteinander verbunden. Zur Anpassung an unterschiedliche räumliche Gegebenheiten müssen die horizontalen Träger auf die erforderliche Länge abgelängt werden und nachfolgend sind die vertikalen Träger in dem erforderlichen Abstand zueinander an den horizontalen Träger zu befestigen. Ein nicht unerheblicher Montageaufwand ist erforderlich. Für eine rechteckförmige Badewanne, welche eine relativ große Länge und eine vergleichsweise geringe Breite aufweist, sind unterschiedlich ausgebildete Rahmen vorzusehen, wodurch ein entsprechend hoher Lagerhaltungs- und Montageaufwand erforderlich ist.

Aus der DE-A-36 12 056 ist ein verstellbarer Duschwannen-Rahmen bekannt.

Hiervon ausgehend liegt der Erfindung die Aufgabe zugrunde, den Montagerahmen dahingehend weiterzubilden, daß bei einfacher Handhabung die Montage bei unterschiedlichen Wannen erfolgen kann. Der Montagerahmen soll eine einfache Konstruktion aufweisen und mit wenigen Mitteln und/oder einfachen Hilfsmitteln die Anpassung an die geforderte Größe der Wanne sowie die Befestigung einer oder mehrerer Verkleidungsplatten ermöglichen.

Die Lösung dieser Aufgabe erfolgt bei einem Montagerahmen der genannten Art gemäß den kennzeichnenden Merkmalen des Patentanspruchs 1.

Der erfindungsgemäße Montagerahmen ermöglicht bei einfacher Konstruktion die Anpassung an unterschiedlich ausgebildete Wannen sowie die problemlose Befestigung einer oder mehrerer Verkleidungsplatten oder Schürzenverkleidungen. Der Montagerahmen ist unabhängig von der Aufstellung und Befestigung der Wanne und ist als eine universell einsatzbare Baueinheit ausgebildet. Der Montagerahmen enthält zwei Baugruppen mit wenigstens zwei teleskopartig ineinander gesetzten Profilen, die gegeneinander ausrichtbar und miteinander verbindbar sind. So kann die Größe bzw. die Länge des Montagerahmens in einem definierten Verstellbereich stufenlos vorgegeben werden. Dieser Verstellbereich liegt zweckmäßig zwischen 500 und 1200 mm, insbesondere zwischen 610 und 1000 mm. Durch das Verbinden zweier oder mehrerer derartiger Befestigungs- bzw. Montagerahmen können beliebige Abstände überbrückt werden, beispielsweise 1220 mm bis 2000 mm oder 1830 mm bis 3000 mm usw. Bedarfsweise können mehrere derartige Montagerahmen miteinander verbunden werden, und zwar in der gleichen gemeinsamen Vertikalebene ebenso wie unter einem vorgegebenen Winkel von insbesondere 90°. Gegebenenfalls kann mit einem Zwischenprofil eine von einem rechten Winkel abweichende Winkelstellung von zwei Montagerahmen vorgegeben werden. Die teleskopartig ineinander verschiebbaren Profile der genannten Baugruppen des Montagerahmens können insbesondere als ein Rechteckrohr und zum anderen als ein in das Rechteckrohr einschiebbares Flacheisen ausgebildet sein. Des weiteren können ineinandersteckbare Rohre beliebigen Querschnitts vorgesehen sein. Ferner sind Verbindungselemente vorgesehen, um, insbesondere mittels Klemmschrauben, Schellen oder dergleichen, nach Einstellung der gewünschten Größe eine feste und dauerhafte Verbindung der beiden Baugruppen herzustellen.

Weiterbildungen und besondere Ausgestaltungen der Erfindung sind in den Unteransprüchen sowie der nachfolgenden Beschreibung angegeben.

Die Erfindung wird anhand der in der Zeichnung dargestellten Ausführungsbeispiele näher erläutert. Es zeigen:
- Fig. 1: eine perspektivische Darstellung des Montagerahmens dessen beide Baugruppen explosionsartig auseinandergezogen dargestellt sind,
- Fig. 2: einen aus mehreren Montagerahmen zusammengesetzten Gesamtrahmen für eine rechteckförmige Badewanne,
- Fig. 3: vergrößert das Detail III gemäß Fig. 2,
- Fig. 4: vergrößert einen Schnitt entlang Schnittlinie IV gemäß Fig. 2,
- Fig. 5: eine Ansicht entsprechend Fig. 2 vor der Befestigung der Verkleidungsplatten,
- Fig. 6: vergrößert einen Schnitt des Details VI gemäß Fig. 5.

Fig. 1 zeigt in einer explosionsartigen Darstellung perspektivisch den aus zwei Baugruppen 1, 2 zusammensetzbaren Montagerahmen. Die beiden Baugruppen 1, 2 enthalten jeweils übereinstimmende Eckprofile 4, 5 mit Ausnehmungen 6, 7. Jedes Eckprofil 4, 5 enthält bevorzugt wenigstens zwei jeweils übereinander angeordnete Ausnehmungen 6, 7. Die Ausnehmungen 6, 7 sind vorzugsweise als in Längsrichtung der Eckprofile 4, 5 sich erstreckende Langlöcher ausgebildet. Die genannten Ausnehmungen 6, 7 ermöglichen die Verbindung des hier dargestellten Montagerahmens mit einem anderen Montagerahmen. Die Eckprofile 4, 5 sind vorteilhaft als Winkelprofile mit zwei im wesentlichen orthogonal zueinander angeordneten Schenkeln 8, 9 ausgebildet. Wie ersichtlich, sind die Eckprofile 4, 5 der beiden Baugruppen 1, 2 derart zueinander ausgerichtet, daß die beiden Schenkel 8 an den axialen Enden des Montagerahmens angeordnet und parallel zueinander ausgerichtet sind. Die beiden anderen Schenkel 9 der beiden Eckprofile 4, 5 sind hingegen im wesentlichen in der gleichen vertikalen Ebene angeordnet.

An den gemäß Zeichnung vorderen Enden der Schenkel 8 der Eckprofile 4, 5 sind jeweils zwei Profile 10, 11, insbesondere mittels Schweißnähten 12, befestigt. Die Profile 10, 11 weisen einander derart korrespondierende Querschnitte auf, daß sie teleskopartig ineinandersetzbar und/oder verschiebbar sind. Bei dem hier dargestellten Ausführungsbeispiel sind die Profile 10 als Rechteck-Hohlprofile ausgebildet, während die Profile 11 als Flacheisen ausgebildet sind. Die Außenabmessungen der Profile 11 bzw. Flacheisen sind höchstens näherungsweise gleich groß wie die Innenabmessungen der Rechteck-Hohlprofile 10. Anstelle der Flacheisen 11, welche eine gute Stabilität gewährleisten, könnten bedarfsweise gleichfalls entsprechende Hohlprofile vorgesehen sein. Wie es mit strichpunktierten Linien 14, 15 angedeutet ist, können die Profile 10, 11 ineinander geschoben werden und mit Verbindungselementen 16 kann nachfolgend die Verbindung der beiden Baugruppen vorgenommen werden und so der Abstand 18 zwischen den Eckprofilen 4, 5 definiert festgelegt werden.

Die Profile 10, 11 weisen in zweckmäßiger Weise eine Länge derart auf, daß ein Verstellbereich für die Länge 18 zwischen 500 bis 1200 mm, vorzugsweise zwischen 610 mm bis 1000 mm, vorgebbar ist. Die Verbindungselemente 16 enthalten eine Schraube 20, welche in eine hier nicht weiter dargestellte Gewindebohrung des Hohlprofils 10 eingeschraubt ist, wobei mittels einer Kontermutter 22 eine Verspannung möglich ist. Nach dem Einführen des Profils 11 in die Hohlkammer des Profils 10 und der Ausrichtung entsprechend des erforderlichen Abstandes 18 wird die Schraube 20 derart festgedreht, daß sie mit ihrem inneren Ende auf dem eingeschobenen Profil 11 fest aufliegt und verspannt ist. Nachfolgend wird auch die Kontermutter 22 festgedreht, um so ein unbeabsichtigtes Lösen zu verhindern. Ferner können die Verbindungselemente in entsprechender Weise als Schellen, Schlauchschellen oder dergleichen ausgebildet sein, damit die beiden Baugruppen in der erforderlichen Weise stufenlos eingestellt, geklemmt und miteinander verbunden werden.

An den genannten Profilen 10, 11 sind ferner Befestigungskörper 24 angeordnet. Die Befestigungskörper 24 sind insbesondere als Flacheisen ausgebildet, welche auf der Rückseite der Profile 10, 11 an diese angeschweißt sind. Die Befestigungskörper 24 weisen zu den freien Enden der Profile 10, 11 einen erheblich größeren Abstand auf als zu den benachbarten Eckprofilen 4, 5, so daß der Verstellbereich zur Vorgabe des Abstandes 18 möglichst groß gehalten werden kann. Die vier Befestigungskörper 24 enthalten Durchgangsbohrungen 26 für nachfolgend noch zu erläuternde Befestigungselemente der Verkleidungsplatten bzw. Schürzenverkleidungen.

Fig. 2 zeigt eine Darstellung eines aus drei Montagerahmen 27, 28, 29 zusammengesetzten Gesamtrahmen zur Befestigung von Schürzenverkleidungen einer rechteckförmigen Badewanne 30. Die Badewanne 30 ist in bekannter Weise in einer Ecke zwischen zwei Raumwänden 32, 33 eingebaut und mittels hier nicht weiter dargestellten Stützelementen 34 auf den Boden des Badezimmers aufgestellt. Der Gesamtrahmen aus den miteinander verbundenen Montagerahmen 27 bis 29 ist unabhängig von den Stützelementen und Befestigungseinrichtungen der Badewanne 30 im Bereich deren Ränder in der dargestellten Weise angeordnet. Die einzelnen Montagerahmen sind mittels hier nicht im einzelnen dargestellten Schrauben miteinander verbunden, welche durch die bereits erläuterten Ausnehmungen bzw. Langlöcher der jeweils benachbarten Eckprofile benachbarter Montagerahmen hindurchgeführt sind. Des weiteren sind die an den Raumwänden 32, 33 anliegenden äußeren Eckprofile 4, 5 der Montagerahmen 27 bzw. 29 mit der zugeordneten Raumwand mittels hier gleichfalls nicht dargestellten Schrauben verbunden, welche durch die entsprechenden Ausnehmungen bzw. Langlöcher hindurchgeführt sind und in entsprechende Dübel in der Raumwand eingeschraubt sind. Mit gestrichelten Linien sind die bereits erwähnten Verbindungskörper 36, 37 angedeutet, mittels welchen das Einsetzen und die Halterung der Verkleidungsplatten funktionssicher ermöglicht wird.

Fig. 3 zeigt vergrößert das Detail III gemäß Fig. 2 mit dem Verbindungskörper 37. Von den benachbarten Montagerahmen sind die einander zugeordneten Eckprofile 4, 5 teilweise dargestellt. Des weiteren ist - vor der Herstellung der Verbindung der genannten Montagerahmen - die Schraube 38 mit zugehörender Mutter 40 und Unterlegscheibe 42 dargestellt. Zur Verbindung der beiden Montagerahmen wird die Schraube 38 durch die einander zugeordneten Ausnehmungen der beiden Eckprofile 4, 5 hindurchgeführt und ebenso durch ein Langloch 44 des Befestigungselements 37. Es ist ersichtlich, daß somit gleichzeitig einerseits die Verbindung der Montagerahmen und andererseits die Befestigung des Verbindungskörpers 37 durchgeführt wird. Die genannten Langlöcher ermöglichen darüber hinaus in besonders zweckmäßiger Weise die Ausrichtung der miteinander verbundenen Montagerahmen ebenso wie die Ausrichtung des Verbindungskörpers 37.

Fig. 4 zeigt vergrößert einen Schnitt entlang Schnittlinie IV gemäß Fig. 2, wobei von der Wanne 30 nur ein kleiner Teil dargestellt ist. Die an den beiden Profilen bzw. Flacheisen 11 des Montagerahmens angeschweißten beiden Befestigungskörper 24 sind gut zu erkennen. Des weiteren sind die oben bereits erwähnten Befestigungselemente 46 dargestellt, welche zum einen einen ringförmigen Permanentmagneten 48 und ferner auf der Rückseite einen Gewindebolzen 50 enthalten. Der Gewindebolzen 50 ist durch eine Bohrung des Befestigungskörpers 24 hindurchgeführt, welcher an der Rückseite der Profile 11 angeschweißt sind. Mittels einer Wasserwaage 52 erfolgt eine Ausrichtung der Befestigungselemente 46 bzw. der freien Oberflächen der ringförmigen Permanentmagnete 48 derart, daß die genannten Oberflächen in einer gemeinsamen vertikalen Ebene sich befinden, wobei in dieser Ebene zweckmäßig auch der nach unten gezogene äußere Wannenrand 54 liegt. Mittels Muttern und Kontermuttern erfolgt somit eine definierte Ausrichtung und Festlegung der Befestigungselemente 46. Nach erfolgter Ausrichtung der Befestigungselemente wird die Verkleidungsplatte eingesetzt, welche zumindest im Bereich der Permanentmagnete 48 aus ferromagnetischem Werkstoff besteht oder zumindest dort entsprechend ausgebildete ferromagnetische Rückschlußteile für die Permanentmagnete aufweist.

Die Fig. 5 und 6 zeigen das Einsetzen von zwei Verkleidungsplatten 56, 57. Gemäß Fig. 6 weist die Verkleidungsplatte 57 einen abgewinkelten oberen Rand 58 derart auf, daß dieser in einen Spalt 60 zwischen der Innenseite des nach unten gezogenen äußeren Wannenrandes 54 und dem Verbindungskörper 37 in Richtung des Pfeiles 62 eingeschoben werden kann. Es ist ersichtlich, daß durch entsprechende Ausrichtung des Verbindungskörpers 37 die Breite des Spaltes 60 den Erfordernissen entsprechend vorgegeben werden kann. Hierbei kommt es ersichtlich nicht auf eine exakte millimetergenaue Ausrichtung des Montagerahmens bzw. dessen Eckprofil 4 an. Je nach Breite des Wannenrandes oder vorgegebener grober Ausrichtung des Montagerahmens bezüglich des Wannenrandes wird in besonders zweckmäßiger Weise mittels des Verbindungskörpers 37 der Spalt 60 definiert vorgegeben, um so den oberen abgewinkelten Rand 58 in der erforderlichen Weise einführen zu können. Anschließend wird die Verkleidungsplatte 57 in Richtung des Pfeiles 63 zum Montagerahmen 28 geschwenkt und in die vertikale Position gebracht. Die Permanentmagnete 48 der verschiedenen Befestigungselemente gewährleisten eine sichere Fixierung der Verkleidungsplatten 56, 57. Die Verkleidungsplatten stehen zweckmäßig mit ihrer Unterkante auf dem Boden des Badezimmers auf und können bedarfsweise problemlos entgegen der Richtung des Pfeiles 63 nach vorn weggeschwenkt werden um ggfs. erforderliche Servicemaßnahmen oder dergleichen durchführen zu können.

### Bezugszeichen

- 1, 2: Baugruppe
- 4, 5: Eckprofil / Winkel
- 6, 7: Ausnehmung / Langloch
- 8, 9: Schenkel
- 10, 11: Profil
- 12: Schweißnaht
- 14, 15: strichpunktierte Linie
- 16: Verbindungsmittel
- 18: Abstand
- 20: Schraube
- 22: Kontermutter
- 24: Befestigungskörper
- 26: Bohrung
- 27 - 29: Montagerahmen
- 30: Badewanne
- 32, 33: Raumwand
- 34: Stützelement
- 36, 37: Verbindungskörper
- 38: Schraube
- 40: Mutter
- 42: Unterlegscheibe
- 44: Langloch in 37
- 46: Befestigungselement
- 48: Permanentmagnet
- 50: Gewindebolzen
- 52: Wasserwaage
- 54: äußerer Wannenrand
- 56, 57: Verkleidungsplatte
- 58: oberer, abgewinkelter Rand von 57
- 60: Spalt
- 62, 63: Pfeil

## Patentansprüche

1. Montagerahmen für eine Wanne (30), enthaltend im wesentlichen horizontale und vertikale Profile (10, 11; 4, 5) sowie Befestigungselemente (46) für wenigstens ein insbesondere als Platte ausgebildetes Verkleidungselement (56, 57),
**dadurch gekennzeichnet, daß** wenigstens zwei Teilrahmen (27-29) vorgesehen sind, welche jeweils zwei Baugruppen (1, 2) aufweisen,
daß die beiden Baugruppen (1, 2) eines Teilrahmens wenigstens ein Paar horizontaler Profile (10, 11) enthalten, mittels derer sie gegeneinander stufenlos verstellbar sind, wobei die teilweise ineinander geschobenen Profile der Baugruppen (1, 2) mittels Verbindungsmitteln (16) miteinander verbunden sind,
und daß die Teilrahmen (27-29) in der gleichen gemeinsamen Vertikalebene oder unter einem vorgegebenen Winkel, insbesondere von 90°, miteinander verbunden sind.

2. Montagerahmen nach Anspruch 1, dadurch gekennzeichnet, daß die Baugruppen (1, 2) vertikale Eckprofile (4, 5) mit Ausnehmungen (6, 7) zur Verbindung mit dem anderen Teilrahmen (27-29) oder mit einer Raumwand (32, 33) aufweisen, wobei die Ausnehmungen (6, 7) vorzugsweise als Langlöcher ausgebildet sind, welche sich in Längsrichtung des jeweiligen Eckprofils (4, 5) erstrecken.

3. Montagerahmen nach Anspruch 1 oder 2, dadurch gekennzeichnet, daß das erste Profil (10) als Hohlprofil ausgebildet ist, in welches das zweite Profil (11) einschiebbar ist und daß die gegeneinander stufenlos verstellbaren Baugruppen (1, 2) mittels Verbindungsmitteln (16) der zumindest teilweise ineinandergeschobenen horizontalen Profile (10, 11) miteinander verbunden sind.

4. Montagerahmen nach Anspruch 2 oder 3, dadurch gekennzeichnet, daß mit dem einen Eckprofil (4) das erste Profil (10) und mit dem anderen Eckprofil (5) das zweite horizontale Profil (11) verbunden ist.

5. Montagerahmen nach einem der Ansprüche 2 bis 4, dadurch gekennzeichnet, daß die Eckprofile (4, 5) als Winkel mit zwei zueinander orthogonalen Schenkeln (8, 9) ausgebildet sind.

6. Montagerahmen nach einem der Ansprüche 1 bis 5, dadurch gekennzeichnet, daß an wenigstens einem Profil (10, 11) des Montagerahmens ein Befestigungskörper (24) angeordnet ist, mit welchem ein Befestigungselement (46) für die Verkleidungsplatte (56, 57) verbunden ist.

7. Montagerahmen nach einem der Ansprüche 2 bis 6, dadurch gekennzeichnet, daß ein Verbindungskörper (36, 37) am oberen Ende des wenigstens einen Eckprofils (4, 5), insbesondere verstellbar, angeordnet ist und/oder daß zwischen dem Verbindungskörper (36, 37) und einem äußeren Rand (54) der Wanne (30) ein Spalt (60) vorgebbar ist, welcher auf einen oberen, vorzugsweise abgewinkelten Rand (58) der Verkleidungsplatte (56, 57) abstimmbar ist.

8. Montagerahmen nach Anspruch 6 oder 7, dadurch gekennzeichnet, daß das Befestigungselement (46) einen Permanentmagneten (48) aufweist, und daß zumindest im Bereich des Permanentmagneten (48) die Verkleidungsplatte (56, 57) aus ferromagnetischem Material besteht oder ein ferromagnetisches Teil enthält.

9. Montagerahmen nach einem der Ansprüche 3 bis 8, dadurch gekennzeichnet, daß die Länge des Montagerahmens durch Ineinanderverschieben der aufeinander abgestimmten Profile (10, 11) der beiden Baugruppen (1, 2) stufenlos im Bereich zwischen 500 und 1200 mm, insbesondere zwischen 610 und 1000 mm, vorgehbar ist.

10. Montagerahmen nach einem der Ansprüche 2 bis 9, dadurch gekennzeichnet, daß die an der Längsseite der Wanne (30) angeordneten Teilrahmen (28, 29) über ihre Eckprofile (4, 5) miteinander verbundenen sind und daß der an der Querseite der Wanne (30) vorgesehe dritte Teilrahmen (27) mit einem der beiden Teilrahmen (28, 29) der Längsseite ebenfalls über die aneinanderliegenden Eckprofile (4, 5) der genannten Teilrahmen (27; 28, 29) verbunden ist, wobei die Eckprofile (4, 5) im übrigen übereinstimmend ausgebildet sind.

## Claims

1. An assembly frame for a tub (30), containing substantially horizontal and vertical profiles (10, 11; 4, 5) and securing elements (46) for at least one cladding element (56, 57) constructed in particular as a panel, characterized in that at least two part frames (27-29) are provided, each having two assembly groups (1, 2), in that the two assembly groups (1, 2) of a part frame contain at least one pair of horizontal profiles (10, 11) by means of which they are continuously variably adjustable with respect to one another, the profiles, which are pushed partially into one another, of the assembly groups (1, 2) being connected to one another by connecting means (16), and in that the part frames (27-29) are connected to one another in the same common vertical plane or at a pre-determined angle, in particular 90°.

2. An assembly frame according to Claim 1, characterized in that the assembly groups (1, 2) have vertical corner profiles (4, 5) with cutouts (6, 7) for connection to the other part frame (27-29) or to a wall (32, 33) of a room, the cutouts (6, 7) preferably being constructed as elongated holes which extend in the longitudinal direction of the respective corner profile (4, 5).

3. An assembly frame according to Claim 1 or 2, characterized in that the first profile (10) is constructed as a hollow profile into which the second profile (11) may be pushed, and in that the assembly groups (1, 2) which are continuously variably adjustable with respect to one another are connected to one another by connecting means (16) of the horizontal profiles (10, 11) which are pushed at least partially into one another.

4. An assembly frame according to Claim 2 or 3, characterized in that the first profile (10) is connected to the one corner profile (4) and the second horizontal profile (11) is connected to the other corner profile (5).

5. An assembly frame according to one of Claims 2 to 4, characterized in that the corner profiles (4, 5) are constructed as angled pieces having two limbs (8, 9) which are orthogonal with respect to one another.

6. An assembly frame according to one of Claims 1 to 5, characterized in that a securing body (24) is arranged on at least one profile (10, 11) of the assembly frame, a securing element (46) for the cladding panel (56, 57) being connected to said securing body.

7. An assembly frame according to one of Claims 2 to 6, characterized in that a connecting body (36, 37) is arranged, in particular adjustably, at the upper end of the at least one corner profile (4, 5), and/or in that a gap (60) may be provided between the connecting body (36, 37) and an outer edge (54) of the tub (30), which gap may be matched to an upper, preferably angled edge (58) of the cladding panel (56, 57).

8. An assembly frame according to Claim 6 or 7, characterized in that the securing element (46) has a permanent magnet (48), and in that the cladding panel (56, 57) is of ferromagnetic material, or contains a ferromagnetic part, at least in the region of the permanent magnet (48).

9. An assembly frame according to one of Claims 3 to 8, characterized in that the length of the assembly frame may be selected to be continuously variable in the range between 500 and 1200 mm, in particular between 610 and 1000 mm, by pushing the mutually matched profiles (10, 11) of the two assembly groups (1, 2) into one another.

10. An assembly frame according to one of Claims 2 to 9, characterized in that the part frames (28, 29) arranged on the longitudinal side of the tub (30) are connected to one another by way of their corner profiles (4, 5), and in that the third part frame (27) provided on the transverse side of the tub (30) is connected to one of the two part frames (28, 29) of the longitudinal side also by way of the mutually adjacent corner profiles (4, 5) of the said part frames (27; 28, 29), the corner profiles (4, 5) moreover being constructed to be congruent.

## Revendications

1. Châssis de montage pour une baignoire (30), contenant des profilés sensiblement horizontaux et verticaux (10, 11; 4, 5) ainsi que des éléments de fixation (46) pour au moins un élément d'habillage (56, 57), en particulier conçu sous forme d'un panneau,
caractérisé par le fait que sont prévus au moins deux châssis partiels (27-29) qui présentent chacun deux sous-ensembles (1, 2),
que les deux sous-ensembles (1, 2) d'un châssis partiel contiennent au moins une paire de profilés horizontaux (10, 11) au moyen desquels il sont réglables de façon continue l'un par rapport à l'autre, les profilés, partiellement enfilés l'un dans l'autre, des sous-ensembles (1, 2) étant reliés l'un à l'autre au moyen de moyens de liaison (16),
et que les châssis partiels (27-29) sont reliés l'un à l'autre dans le même plan vertical commun ou sous un angle prescrit, en particulier de 90°.

2. Châssis de montage selon la revendication 1, caractérisé par le fait que les sous-ensembles (1, 2) présentent des profilés d'angle verticaux (4, 5) avec des évidements (6, 7) pour liaison avec d'autres châssis partiels (27-29) ou avec une paroi de la salle (32, 33), les évidements (6, 7) étant de préférence conçus sous forme de lumières qui s'étendent selon la direction longitudinale du profilé d'angle respectif (4, 5).

3. Châssis de montage selon la revendication 1 ou 2, caractérisé par le fait que le premier profilé (10) est conçu sous forme de profilé creux dans lequel le second profilé (11) peut coulisser et que les sous-ensembles (1, 2), réglables de façon continue l'un en direction de l'autre, sont reliés l'un à l'autre par des moyens de liaison (16) des profilés horizontaux (10, 11) au moins partiellement enfilés l'un dans l'autre.

4. Chassis de montage selon la revendication 2 ou 3, caractérisé par le fait que le premier profilé (10) est relié a l'un des profilés d'angle (4) et que le second profilé horizontal (11) est relié à l'autre profilé d'angle (5).

5. Châssis de montage selon l'une des revendications 2 à 4, caractérisé par le fait que les profilés d'angle (4, 5) sont conçus sous forme d'équerres avec deux ailes (8, 9) orthogonales l'une à l'autre.

6. Châssis de montage selon l'une des revendications 1 à 5, caractérisé par le fait que sur au moins un profilé (10, 11) du châssis de montage est disposée une pièce de fixation (24) à laquelle est relié un élément de fixation (46) pour le panneau d'habillage (56, 57).

7. Châssis de montage selon l'une des revendications 2 à 6, caractérisé par le fait qu'une pièce de liaison (36, 37) est disposée, en particulier réglable, à l'extrémité supérieure du profilé d'angle (4, 5) dont il y a au moins un et/ou qu'entre la pièce de liaison (36, 37) et un bord extérieur (54) de la baignoire (30) peut être prescrite une fente (60) qui peut s'accorder sur un bord supérieur (58), de préférence contre-coudé, du panneau d'habillage (56, 57).

8. Châssis de montage selon la revendications 6 ou 7, caractérisé par le fait que l'élément de fixation (46) présente un aimant permanent (48) et qu'au moins dans la zone de l'aimant permanent (48) le panneau d'habillage (56, 57) est constitué d'un matériau ferromagnétique ou contient une pièce ferromagnétique.

9. Châssis de montage selon l'une des revendications 3 à 8, caractérisé par le fait que l'on peut franchir la longueur du châssis de montage en enfilant l'un dans l'autre les profilés (10, 11), accordés l'un à l'autre, des deux sous-ensembles (1, 2), en continu, sur la plage entre 500 et 1200mm, en particulier entre 610 et 1000mm.

10. Châssis de montage selon l'une des revendications 2 à 9, caractérisé par le fait que les châssis partiels (28, 29), disposés sur le grand côté de la baignoire (30) sont reliés l'un à l'autre par l'intermédiaire de leur profilé d'angle (4, 5) et que le troisième châssis partiel (27), prévu sur le petit côté de la baignoire (30), est relié à l'un des deux châssis partiels (28, 29) du grand côté également par l'intermédiaire des profilés d'angle (4, 5) situés l'un contre l'autre, des châssis partiels mentionnés (27, 28, 29), les profilés d'angle (4, 5) étant par ailleurs prévus en coïncidence.
